# EUROPÄISCHE PATENTSCHRIFT

(11) **EP 0 204 181 B1**
(45) Veröffentlichungstag und Bekanntmachung des Hinweises auf die Patenterteilung: **27.09.1989**
(21) Anmeldenummer: 86106472.3
(22) Anmeldetag: 13.05.1986
(51) Int. Cl.: H01F 7/20, H01F 7/04, F02M 51/06

(54) **Elektromagnet**
Electromagnet
Electroaimant

(30) Priorität: 05.06.1985 DE 3520142
(43) Veröffentlichungstag der Anmeldung: 10.12.1986
(73) Patentinhaber: ROBERT BOSCH GMBH, 70442 Stuttgart (DE)
(72) Erfinder: Reiter, Ferdinand, D-7145 Markgröningen (DE)

(56) Entgegenhaltungen:
- EP-A- 0 136 594
- DE-A- 3 139 949
- DE-B- 1 165 224
- US-A- 3 316 514
- US-A- 4 072 918

## Beschreibung

### Stand der Technik

Die Erfindung geht aus von einem Elektromagnet nach dem ersten Teil des Patentanspruches 1

Es ist schon ein Elektomagnet eines elektromagnetisch betätigbaren Ventils mit einem eingebauten Permanentmagneten vorgeschlagen worden, bei dem der Anker in nicht erregtem Zustand zum Kern gezogen wird, während bei elektromagnetischer Erregung der Anker eine Stellung mit Abstand zum Kern einnimmt. Ein solches Ventil hat den Vorteil, in Ruhestellung keinen Haltestrom zu benötigen. Durch die Verwendung von zylinderförmigen und flachen Magneten bedingt ist jedoch eine große Baugröße des Ventils.

### Vorteile der Erfindung

Der erfindungsgemäße Elektromagnet mit den kennzeichnenden Merkmalen des Hauptanspruchs hat demgegenüber den Vorteil, durch die Verwendung mindestens eines ringförmigen, radial magnetisierten Permanentmagneten sowie eines zweiten Permamentmagneten und durch die dadurch bedingte Gestaltung des Kerns kompakt zu bauen.

Hierdurch wird eine größere Haltekraft bei nicht stromdurchflossener Spule erreicht, wodurch sich der Elektromagnet auch in einem Kraftstoffeinspritzventil mit höheren Kraftstoffdrücken einsetzen läßt, ohne daß die Gefahr eines durch den Druck des Kraftstoffes bewirkten Abhebens des Ankers von den Polschuhen besteht.

Durch die in den Unteransprüchen aufgeführten Maßnahmen sind vorteilhafte Weiterbildungen und Verbesserungen des im Hauptanspruch angegebenen Elektromagneten möglich.

Vorteilhaft ist es, beide Permanentmagneten ringförmig auszubilden und radial zu magnetisieren.

Von Vorteil ist es weiterhin, eine Öffnung im Ventilgehäuse oder im Außenkern vorzusehen, durch welche eine gezielte Beeinflussung des Permanentmagneten durch ein von außen aufgebrachtes Magnetfeld möglich ist. Dies ermöglicht eine Einstellung der dynamischen Einspritzmenge des Ventils.

Ausführungsbeispiele der Erfindung sind in der Zeichnung dargestellt und in der nachfolgenden Beschreibung näher erläutert.

Es zeigen
Figur 1 ein erstes Ausführungsbeispiel eines erfindungsgemäßen Elektomagneten,
Figur 2 ein weiteres Ausführungsbeispiel eines erfindungsgemäßen Elektromagneten in Teilansicht,
Figur 3 einen Schnitt entlang der Linie 111-111 in Figur 2,
Figur 4 ein Ausführungsbeispiel eines aus mehreren Einzelmagneten zusammengesetzten Ringmagneten.

In dem in Figur 1 dargestellten Elektromagneten für ein Kraftstoffeinspritzventil einer Kraftstoffeinspritzanlage von Brennkraftmaschinen ist mit 1 ein Außenkern bezeichnet. Dieser hat beispielsweise die Form eines Topfes, dessen Boden in Form eines Kegelstumpfes zuläuft. Das kegelstumpfförmige Ende des Außenkerns 1 ist in einer Ebene senkrecht zur Achse des Ventils abgeflacht und läßt eine Öffnung 11 frei. Das auslaufende Ende des Kegelstumpfes des Außenkerns 1 bildet bei einer geschlossenen ringförmigen Ausbildung des Außenkerns 1 einen ringförmigen Außenpol 2. Vom Außenkern 1 umschlossen, befindet sich koaxial hierin ein Innenkern 3, welcher die gleiche Länge besitzen kann, wie der Außenkern. Auf jener Länge, auf welcher der Außenkern 1 zylindrisch ausgebildet ist, besitzt der Innenkern 3 die Form eines Vollzylinders. Im Bereich der Kegelstumpfform des Außenkerns 1 verjüngt sich der Innenkern 3 in einem Konus 4, welcher in einem, in der gleichen Ebene wie der Außenpol 2 liegenden und von diesem umgebenen Innenpol 5 endet, der also auf die Öffnung 11 ausgerichtet ist.

Zwischen Innenkern 3 und Außenkern 1 befindet sich, auf dem Innenkern aufliegend, eine Magnetspule 6, welche auf einem Spulenträger 7 gewickelt ist. Nicht dargestellte Stromzuführungen dienen der Stromversorgung der Magnetspule.

Auf der den Polen 2, 5 abgewandten Seite der Magnetspule 6 befindet sich, mit dem Innenkern 3 fest verbunden oder Teil desselben, ein magnetisch leitender und radial sich zum Aussenkern 1 erstreckender Ring 9, dessen Außendurchmesser so bemessen ist, daß zwischen Ring 9 und Außenkern 1 ein ringförmiger Spalt 10 besteht. Auf der den Polen 2, 5 abgewandten Seite des Ringes 9 befindet sich, zwischen Innenkern 3 und Außenkern 1 eingelassen und mit ihnen abschließend, ein ringförmiger erster Permanentmagnet 8. Dieser ist radial gepolt, besitzt also entweder einen Südpol am Innenmantel und einen Nordpol am Außenmantel (wie in der Zeichnung beispielsweise angedeutet) oder einen Nordpol am Innenmantel und einen Südpol am Außenmantel. Andererseits der Magnetspule 6, ebenfalls zwischen Innenkern 3 und Außenkern 1 eingelassen, befindet sich ein ringförmiger zweiter Permanentmagnet 14 mit gleich gerichteter Polung wie der erste Permanentmagnet 8.

Den Stirnflächen von Außenpol 2 und Innenpol 5 zugewandt ist ein Anker 15 angeordnet, welcher etwa in Form einer mit einer Flachseite 17 den beiden Polen 2, 5 zugewandten Halbkugel ausgebildet ist. Zwischen der Flachseite 17 des Ankers 15 und dem Außenpol 2 des Außenkerns 1 wird ein erster Arbeitsluftspalt 18 und zwischen dem Anker 15 und dem Innenpol 5 des Innenkerns 3 ein zweiter Arbeitsluftspalt 19 gebildet. Hier sind aber auch verschiedene andere Formen des Ankers und der Pole denkbar. So läßt sich etwa die Ebene, in welcher die Arbeitsluftspalte von Außenpol 2 und Anker 15 einerseits und Innenpol 5 und Anker 15 andererseits angeordnet sind, konvex oder konkav ausführen, mit kreisförmiger oder elliptischer Krümmung. In der runden Seite des Ankers 15 ist eine Bohrung eingearbeitet, in welcher eine Ventilnadel 16 beispielsweise durch Schweißen oder Löten befestigt ist. Die Ventilnadel 16 ist zylindrisch und an ihrem anderen Ende mit einem Ventilkörper 20 fest verbunden, welcher im Zusammenwirken mit einem Ventilsitz 21 ein Öffnen bzw. Schließen des Ventils bewirkt. Ventilkörper 20 und Ventilsitz 21 sind dergestalt gearbeitet, daß sich bei Bewegung des Ventilkörpers 20 in Richtung auf die Pole 2, 5 der Ventilkörper 20 an den Ventilsitz 21 anlegt und das Ventil verschließt. Der Ventilsitz 21 ist an der Stirnseite eines zylindrischen Ventilsitzkörpers 22 eingearbeitet. Ventilsitzkörper 22 und Außenkern 1 sind so miteinander verbunden, daß keine Relativbewegung beider Teile zueinander möglich ist, etwa durch Befestigung in einem gemeinsamen, in den Zeichnungen nicht dargestellten Ventilgehäuse.

An den Ventilsitz 21 schließt sich eine koaxiale Bohrung 30 an, welche den Ventilsitzkörper 22 durchdringt. An der dem Ventilsitz 21 abgewandten und den Polen 2, 5 zugewandten Seite des Ventilsitzkörpers 22 befindet sich eine weitere, fluchtend zu Bohrung 30 angeordnete Bohrung 31, deren Durchmesser grösser ist als jener von Bohrung 30 und geringfügig größer als der Durchmesser des Ankers 15, welcher von der Bohrung 31 radial geführt wird. Ein Übergangsbereich 32 zwischen Bohrung 30 und Bohrung 31 ist kegelförmig ausgebildet und dient als Anschlag für den maximalen Öffnungshub von Ventilnadel 16 und Ventilkörper 20. Nahe am Ventilkörper 20 befindet sich auf der Ventilnadel 16 ein Bund 33 von dreieckiger oder anderer Gestalt in axialer Richtung, dessen Außendurchmesser geringfügig kleiner ist als der Durchmesser der ihn umschliessenden Bohrung 30.

Die Kraftstoffzuführung zur Bohrung 30 erfolgt über mindestens eine Speiseöffnung 35 im Ventilsitzkörper. Diese verläuft radial vom Mantel des Ventilsitzkörpers 22 zur Bohrung 30 in jenem Abschnitt der Bohrung 30, welcher sich auf der dem Anker 15 zugewandten Seite des Bundes 33 befindet.

Die Funktion des elektromagnetischen Kraftstoffeinspritzventils ist wie folgt: Bei nicht mit Strom beaufschlagter Magnetspule 6 werden Magnetfelder nur von den Permanentmagneten 8 und 14 erzeugt; der Anker 15 wird dadurch von Außenpol 2 und Innenpol 5 angezogen und der Ventilkörper 20 dichtend auf den Ventilsitz 21 gebracht. Der durch den ersten Permanentmagneten 8 erzeugte magnetische Fluß verläuft einerseits über Außenkern 1, Außenpol 2, Anker 15, Innenpol 5 und Innenkern 3 zurück zum ersten Permanentmagneten und umschließt damit auch die Magnetspule 6. Andererseits verläuft ein Teil des durch den ersten Permanentmagneten 8 erzeugten magnetischen Flusses über Außenkern 1, ringförmigen Spalt 10, Ring 9 und Innenkern 3 zurück zum ersten Permanentmagneten. Der durch den zweiten Permanentmagneten 14 erzeugte magnetische Fluß verläuft gleichsinnig wie der magnetische Fluß des ersten Permanentmagneten 8 über den Außenkern 1, Außenpol 2, Anker 15, Innenpol 5 und Innenkern 3 zum zweiten Permanentmagneten zurück

Wird die Magnetspule 6 hingegen mit Spannung beaufschlagt, so wird dadurch ein solches Elektromagnetfeld induziert, daß die Feldlinien des Elektromagnetfeldes im ersten Arbeitsluftspalt 18 und im zweiten Arbeitsluftspalt 19 entgegengesetzt zu den Feldlinien der durch die Permanentmagnete 8, 14 erzeugten Magnetfelder verlaufen. Die Erregung der Magnetspule 6 soll dabei so groß sein, daß die Feldstärke des Elektromagnetfeldes im Bereich der Arbeitsluftspalte 18, 19 gleich der Feldstärke des Magnetfeldes der Permanentmagnete 8, 14 ist, so daß auf den Anker 15 keine Magnetkraft mehr wirkt und das Ventil öffnen kann. Der magnetische Fluß des Elektromagnetfeldes verläuft in erster Linie über Innenkern 3, Innenpol 5, Anker 15, Außenpol 2, Außenkern 1, ringförmigen Spalt 10 und Ring 9 zurück zum Innenkern 3. Der Ring 9 mit dem ringförmigen Spalt 10 ist zweckmäßig, da der erste Permanentmagnet 8 den Elektromagnetfluß nur schwer leitet.

Bei der Auslegung des Durchmessers des Innenkerns 3 ist dieser so zu bemessen, daß bei stromdurchflossener Magnetspule 6 im Innenkern 3 der Zustand einer Sättigung des induzierten Magnetflusses eintritt.

Durch die Kompensation der Feldstärken der von den Permanentmagneten 8, 14 und der Magnetspule 6 induzierten Magnetfelder am Anker 15 verbleibt als auf den Anker 15 wirkende statische Kraft nur die hydraulische Druckkraft des Kraftstoffes. Diese Kraft läßt sich aus der Größe der druckwirksamen Flächen an Anker 15 und Ventilkörper 20 und dem Kraftstoffdruck ermitteln.

Bei dem in Figur 2 und 3 dargestellten Ausführungsbeispiel sind die gegenüber dem Ausführungsbeispiel nach Figur 1 gleichbleibenden und gleichwirkenden Teile durch die gleichen Bezugszeichen gekennzeichnet. Der ringförmige erste Permanentmagnet 8 in Figur 1 ist bei der Ausführung entsprechend Figur 2 und 3 durch einen ersten Permanentmagneten in Form eines Flachmagneten 40 ersetzt, welcher zwischen zwei magnetisch leitenden Stützen 41, 42 derart fixiert ist, daß jeder seiner Pole an einer der Stützen 41, 42 anliegt. Der Querschnitt beider Stützen 41, 42 hat die Form eines Kreisabschnitts, wobei der Flachmagnet 40 zwischen einer Flachseite 38 der Stütze 41 und einer Flachseite 39 der Stütze 42 eingespannt ist. Die Stütze 41 ist als Verlängerung des Innerkems 3 in dem Ventilsitz 21 abgewandter Richtung ausgebildet, so daß die Flachseite 38 parallel zur Längsachse des Innenkerns 3 verläuft. Die Stütze 42 ist Teil eines an der dem Ventilsitz 21 abgewandten Stirnseite des Außenkerns 1 fixierten Dekkels 50 und erstreckt sich in Richtung zum Innenkern 3. Dieser Deckel besteht ebenso wie der Außenkern 1 aus weichmagnetischem Material und ist Teil sowohl des Elektromagnetkreises als auch des vom Flachmagneten 40 induzierten Magnetkreises. Eine den magnetischen Widerstand mindernde Verbindung innerhalb des elektromagnetischen Kreises, wie sie bei dem Ausführungsbeispiel nach Figur 1 durch Ring 9 und ringförmigen Spalt 10 gegeben ist, kann dann fortfallen, wenn der Flachmagnet 40 in Nord-Süd-Richtung zwischen den Flachseiten 38, 39 der Stützen 41, 42 hinreichend schmal ausgeführt wird.

An dem dem Ventilsitz 21 abgewandten Ende des Außenkerns 1 sind in diesem mindestens zwei in rechteckiger oder in anderer Form ausgeführte Öffnungen 51 eingearbeitet. Durch diese Öffnungen 51 hindurch läßt sich mittels einer von aussen wirkenden, nicht gezeigten Vorrichtung eine Beeinflussung des Flachmagneten 40 durch ein äußeres Magnetfeld erreichen. Hierdurch ist eine gezielte Einstellung der Stärke des auf den Anker 15 wirkenden Magnetfeldes und damit der dynamischen Einspritzmenge des Einspritzventils möglich.

Da die radial magnetisierten, ringförmigen Permanentmagnete 8, 14 zur Zeit der Erfindung nur zu sehr hohen Kosten erstanden werden können, wird vorgeschlagen, durch eine näherungsweise eine Kreisform bildende Anordnung mehrerer Einzelmagnete einen Ringmagneten zu ersetzen.

Figur 4 zeigt ein Ausführungsbeispiel, in welchem sechs rechteckförmige Magnete 60 an einem Trägerkörper 61 aus weichmagnetischem Material angeordnet sind. Der Umfang des Trägerkörpers 61 ist als gleichseitiges Vieleck ausgebildet und weist hier beispielsweise sechs Anlageflächen 62 auf, an denen je einer der Magnete 60 angeordnet ist. Alle Recht, eckmagnete 60 sind dabei in radialer Richtung gleichsinnig gepolt. Durch eine Bearbeitung des Trägerkörpers 61 im Innern und der dem Trägerkörper 61 abgewandten Flächen 63 der Magneten 60 in Kreisbogenform etwa durch Drehen oder Schleifen ist eine Überführung in die Form eines Ringes möglich. Ge strichelt ist die Ursprungsform der Magnete 60 dargestellt.

Es ist gleichfalls möglich, die Flächen 63 nach Aufspannung der Magnete 60 auf eine gemeinsame Werkstückaufnahme und hierdurch sichergestellte Fixierung der Magnete 60 in Form eines gleichseitigen Vielecks in oben beschriebener Weise in Form eines Ringes zu bearbeiten. Führt man den Innenkern 3 in Querschnittsform eines gleichseitigen Prismas aus, dessen Seitenlänge gleich ist der Länge einer Polfläche 65 eines der Magneten 60 und dessen Seitenzahl gleich ist der Zahl der Magnete 60, so lassen sich die Magnete 60 einzeln ohne Zuhilfenahme eines Trägerkörpers zwischen Innenkern 3 und Außenkem 1 einsetzen.

Möglich ist es ebenfalls, nach einer oben beschriebenen Aufspannung der Magneten 60 auf eine gemeinsame Werkstückaufnahme auch die inneren Polflächen 65 der Magneten 60 in Form eines Ringes zu bearbeiten. Der Innenkern 3 ist dabei mit zylindrischem Querschnitt ausgeführt.

Durch die Anordnung der in oben beschriebener Weise gefertigten einzelnen Magnete 60 zwischen Innenkern 3 und Außenkern 1 ergibt sich ein quasi ringförmiger, in radialer Richtung magnetisierter Permanentmagnet. Die beispielsweise beschriebene Form einer sechseckigen Anordnung der Rechteckmagnete 60 läßt sich auf beliebige, gleichseitige Vielecke übertragen.

## Patentansprüche

1. Elektromagnet, insbesondere zur Steuerung eines Kraftstoffeinspritzventiles für Kraftstoffeinspritzanlagen von Verbrennungskraftmaschinen, mit einem Anker (15), einem Innenkern (3) aus weichmagnetischem Material, einer den Innenkern (3) umschließenden Magnetspule (6) sowie mit mindestens einem Permanentmagneten (8; 14; 40; 60), dadurch gekennzeichnet,
- daß zwischen dem von der Magnetspule (6) umschlossenen Innenkern (3) und einem aus weichmagnetischem Material bestehenden, die Magnetspule (6) zumindest teilweise umgreifenden Außenkern (1) einerseits der Magnetspule (6) ein erster Permanentmagnet (8; 40; 60) und andererseits der Magnetspule (6) ein zweiter Permanentmagnet (14; 60) angeordnet ist,
- daß mindestens der zweite Permanentmagnet (14; 60) ringförmig ausgebildet und radial magnetisiert ist,
- daß zwischen dem Außenkem (1) und dem Anker (15) ein erster Arbeitsluftspalt (18) und zwischen dem Innenkern (3) und dem Anker (15) ein zweiter Arbeitsluftspalt (19) gebildet wird, und
- daß die Permanentmagnete (8; 14; 40; 60) so gepolt sind, daß ihre Magnetfelder an den Arbeitsluftspalten (18, 19) dem durch die Magnetspule (6) induzierten Elektromagnetfeld entgegen verlaufen.

2. Elektromagnet nach Anspruch 1, dadurch gekennzeichnet, daß die Feldstärken der durch die Permanentmagnete (8; 14; 40; 60) erzeugten Magnetfelder und die Feldstärke des durch die Magnetspule (6) erzeugten Elektromagnetfeldes sich im Bereich des ersten Arbeitsluftspaltes (18) und des zweiten Arbeitsluftspaltes (19) gegenseitig zu einer Nettofeldstärke von Null kompensieren.

3. Elektromagnet nach Anspruch 2, dadurch gekennzeichnet, daß auch der erste Permanentmagnet (8) ringförmig ausgebildet und radial magnetisiert ist.

4. Elektromagnet nach Anspruch 1 oder 2, dadurch gekennzeichnet, daß der erste Permanentmagnet ein senkrecht zur Längsachse des Innenkerns (3) magnetisierter Flachmagnet ist.

5. Elektromagnet nach Anspruch 4, dadurch gekennzeichnet, daß der erste Permanentmagnet (40) mit dem einen Pol an einer parallel zur Längsachse des Innenkerns (3) verlaufenden Flachseite (38) des Innenkerns (3) und mit dem anderen Pol an einer Flachseite (39) einer magnetisch leitenden Stütze (42) anliegt, die Teil eines zum Außenkern (1) führenden magnetisch leitenden Deckels (50) ist.

6. Elektromagnet nach Anspruch 4, dadurch gekennzeichnet, daß der Außenkern (1) zwei einander gegenüberliegende Öffnungen (51) hat, über die der erste Permanentmagnet (40) in den Einflußbereich eines von außen aufgeprägten Magnetfeldes gebracht werden kann.

7. Elektromagnet nach einem der vorhergehenden Ansprüche, dadurch gekennzeichnet, daß der ringförmige Permanentmagnet (8, 14) aus einem Trägerkörper (61) aus weichmagnetischem Material gebildet wird, dessen Umfang als gleichseitiges Vieleck ausgebildet mindestens sechs Anlageflächen (62) aufweist, an denen je ein in radialer Richtung magnetisierter, rechteckförmiger Magnet (60) anliegt, dessen dem Trägerkörper (61) abgewandte Fläche (63) kreisbogenförmig verläuft.

8. Elektromagnet nach einem der Ansprüche 1 bis 6, dadurch gekennzeichnet, daß der ringförmige Permanentmagnet (8, 14) durch mehrere Magnete (60) ersetzt ist, welche zwischen dem Innenkern (3) und dem Außenkern (1) in der Weise eingefügt sind, daß sie jeweils mit einer Innenfläche, welche gleichzeitig der eine Magnetpol eines der Magneten (60) ist, am Umfang des Innenkerns (3) anliegen und daß sie mit einer äußeren Fläche (63), welche gleichzeitig der andere Magnetpol eines der Magneten (60) ist, an der Innenseite des Aussenkerns (1) anliegen.

## Claims

1. Electromagnet, in particular for controlling a fuel injection valve for fuel injection systems of internal-combustion engines, having an armature (15), an inner core (3) of soft-magnetic material, a magnet coil (6), surrounding the inner core (3), as well as having at least one permanent magnet (8; 14; 40; 60), characterized
- in that between the inner core (3), surrounded by the magnet coil (6), and an outer core (1), consisting of soft-magnetic material and at least partially embracing the magnet coil (6), on the one side of the magnet coil (6) there is arranged a first permanent magnet (8; 40; 60) and on the other side of the magnet coil (6) there is arranged a second permanent magnet (14; 60),
- in that at least the second permanent magnet (14; 60) is designed annularly and is magnetized radially,
- in that between the outer core (1) and the armature (15) there is formed a first air gap (18) and between the inner core (3) and the armature (15) there is formed a second air gap (19), and
- in that the permanent magnets (8; 14; 40; 60) are poled such that their magnetic fields run oppositely at the air gaps (18, 19) to the electromagnetic field induced by the magnet coil (6).

2. Electromagnet according to Claim 1, characterized in that the field strengths of the magnetic fields generated by the permanent magnets (8, 14, 40, 60) and the field strength of the electromagnetic field generated by the magnet coil (6) compensate each other to a net field strength of zero in the region of the first air gap (18) and of the second air gap (19).

3. Electromagnet according to Claim 2, characterized in that the first permanent magnet (8) is also designed annularly and magnetized radially.

4. Electromagnet according to Claim 1 or 2, characterized in that the first permanent magnet is a flat magnet (40) magnetized perpendicularly to the longitudinal axis of the inner core (3).

5. Electromagnet according to Claim 4, characterized in that the first permanent magnet (40) bears with the one pole against a flat side (38) of the inner core (3) running parallel to the longitudinal axis of the inner core (3) and with the other pole against a flat side (39) of a magnetically conductive support, which is part of a magnetically conductive cover (50) leading to the outer core (1).

6. Electromagnet according to Claim 4, characterized in that the outer core (1) has two mutually opposite openings (51), via which the first permanent magnet (40) can be brought into the range of influence of a magnetic field impressed from outside.

7. Electromagnet according to one of the preceding claims, characterized in that the annular permanent magnet (8, 14) is formed from a carrier body (61) of soft-magnetic material, the circumference of which is designed as an equilateral polygon and has at least six contact surfaces (62), against each of which a rectangular magnet (60), magnetized in radi- all direction, bears, the surface (63) of which magnet, facing away from the carrier body (61), runs in the form of a circular arc.

8. Electromagnet according to one of Claims 1 to 6, characterized in that the annular permanent magnet (8, 14) is replaced by a plurality of magnets (60) which are inserted between the inner core (3) and the outer core (1) in such a way that they in each case bear with one inside surface, which at the same time is the one magnet pole of one of the magnets (60), against the circumference of the inner core (3) and in that they bear with an inner surface, which at the same time is the one magnet pole of one of the magnets (60), against the circumference of the inner core (3) and in that they bear with an outer sur-face (63), which at the same time is the other magnet pole of one of the magnets (60), against the inside of the outer core (1).

## Revendications

1. Electro-aimant, notamment pour commander une soupape injectrice de carburant pour installations d'injection de carburant de moteurs à combustion interne, et comportant un induit (15), un noyau intérieur (3) en matériau magnétique doux, une bobine d'aimant (6) entourant le noyau intérieur (3), ainsi qu'au moins un aimant permanent (8, 14, 40, 60), électro-aimant caractérisé en ce que:
- entre le noyau intérieur (3) entouré par la bobine d'aimant (63) et un noyau extérieur (1), constitué en matériau magnétique doux et enveloppant, tout au moins partiellement, la bobine d'aimant (6), sont montés, d'un côté de la bobine d'aimant (6) un premier aimant permanent (8, 40, 60) et de l'autre côté de la bobine d'aimant (6) un second aimant permanent (14, 60);
- au moins le second aimant permanent (14, 60) est constitué de forme annulaire et magnétisé en direction radiale;
- entre le noyau extérieur (1) et l'induit (15) est formé un premier entrefer de travail (18), et entre le noyau intérieur (3) et l'induit (15) est formé un second entrefer de travail (19); et
- les aimants permanents (8, 14, 40, 60) sont polarisés de telle manière, que leurs champs magnétiques à l'endroit des entrefers de travail (18, 19) s'étendent en opposition au champ électro-magnétique induit par la bobine d'aimant (6).

2. Electro-aimant selon la revendication 1, caractérisé en ce que les intensités des champs magnétiques produits par les aimants permanents (8, 14, 40, 60), et l'intensité du champ électromagnétique produit par la bobine d'aimant (6) se compensent mutuellement dans la zone du premier entrefer de travail (18) et du second entrefer de travail (19) pour compenser une intensité de champ nette de zéro.

3. Electro-aimant selon la revendication 2, caractérisé en ce qu'également le premier aimant permanent (8) est constitué de forme annulaire et magnétisé en direction radiale.

4. Electro-aimant selon la revendication 1 ou 2, caractérisé en ce que le premier aimant permanent est un aimant plat (40) magnétisé perpendiculairement à l'axe longitudinal du noyau intérieur (3).

5. Electro-aimant selon la revendication 4, caractérisé en ce que le premier aimant permanent (40) s'applique par l'un des pôles contre une face plate (38), du noyau intérieur (3), qui s'étend parallèlement à l'axe longitudinal du noyau intérieur (3), et par l'autre pôle contre une face plate (39) d'un appui (42) conducteur magnétique, qui fait partie d'un couvercle (50), conducteur magnétique, menant au noyau extérieur (1).

6. Electro-aimant selon la revendication 4, caractérisé en ce que le noyau extérieur (1) comporte deux ouvertures (51) situées à l'opposé l'une de l'autre, par lesquelles le premier aimant permanent (40) peut être amené dans la zone d'influence d'un champ magnétique appliqué de l'extérieur.

7. Electro-aimant selon l'une des revendications précédentes, caractérisé en ce que l'aimant permanent (8, 14) de forme annulaire est formé à partir d'un corps de support (61) en matériau magnétique doux, dont le pourtour, constitué sous la forme de polygone à côtés égaux, présente au moins six surfaces d'appui (62), contre chacune desquelles s'applique un aimant (60) de forme rectangulaire, magnétisé en direction radiale, et dont la surface (63) située à l'opposé du corps de support (61) s'étend en forme d'arc de cercle.

8. Electro-aimant selon l'une des revendications 1 à 6, caractérisé en ce que l'aimant permanent (8, 14) de forme annulaire est remplacé par plusieurs aimants (60), qui sont insérés entre le noyau intérieur (3) et le noyau extérieur (1) de manière qu'ils s'appliquent chaque fois par une surface intérieure, qui est en même temps l'un des pôles magnétiques de l'un des aimants (60), contre le pourtour du noyau intérieur (3), et qu'ils s'appliquent par une surface extérieure (63), qui est en même temps l'autre pôle magnétique de l'un des aimants (60), contre la face intérieure du noyau extérieur (1).
